# DEMANDE DE BREVET EUROPEEN

(11) **EP 1 340 612 A1**
(43) Date de publication de la demande: **03.09.2003**
(21) Numéro de dépôt: 02290372.8
(22) Date de dépôt: 14.02.2002
(51) Int. Cl.: B30B 15/28, F16P 7/00

(54) **Presse avec un codeur boîte à cames programmable**

(71) Demandeur: Cofmo Preeses, 93297 Tremblay en France (FR)
(72) Inventeur: Parragi, Laurent, 94000 Creteil (FR)

(57) **Abrégé**

L'invention consiste en le remplacement de la boîte à cames mécanique par un codeur absolu à arbre creux utilisé en boîte à cames programmables.

Par analyse des modes de défaillance du codeur, les contacts ont été structurés et programmés pour permettre la gestion complète des fonctions de la presse avec un niveau de sécurité IV, comme l'impose la réglementation européenne.

Ce système présente également l'avantage de pouvoir gérer les périphériques de la presse, amenage, cisaille, dérouleurs et autres.

Cette invention permet de simplifier les dispositifs mécaniques de la presse, donc la fiabiliser.

## Description

La réglementation européenne concernant les machines dites « dangereuses », dont les presses font partie, impose l'utilisation de dispositifs de sécurité d'un niveau très élevé.

Un de ces dispositifs consiste en l'utilisation de boite à cames gérant les cycles des presses.

Ce niveau de sécurité aujourd'hui est atteint par des boites à cames mécaniques en liaison directe avec l'arbre principal de la presse. Cette installation s'avère être délicate et coûteuse.

L'invention consiste en le remplacement de ce dispositif mécanique par un codeur absolu, programmé comme une boîte à came, à arbre creux.(Figure 1)

L'installation du codeur se fait par emmanchement sur une extension de l'arbre de la presse. L'axe du codeur est rendu solidaire de l'arbre de la presse et le corps du codeur est fixé au bâti par une liaison à accouplement souple. et, de ce fait, devient insensible aux problèmes d'alignement axial et de centrage. (Figures 2 et 3)

Le niveau de sécurité est atteint par la transformation d'un codeur en boîte à came électronique programmable et en l'associant avec un automate programmable industriel de sécurité.

L'analyse des modes de défaillance du codeur et de ses liaisons avec son environnement direct a déterminé la structure du programme et le mode de gestion du codeur.

Les contacts programmables sont associés par paires, l'un étant le complément de l'autre. Le traitement des signaux du codeur permet le contrôle des défaillances du codeur et sa liaison électrique ainsi que la liaison mécanique par un contrôle interne de rotation.

### Configuration et alimentation de la boîte à cames électronique programmable.

- Sortie D0 :: Contact A (NO) de la fonction point mort haut.
- Sortie D1 :: Contact B (NF) complément de la fonction point mort haut.
- Sortie D2 :: Contact A (NO) de la fonction remontée automatique.
- Sortie D3 :: Contact B (NF) complément de la fonction remontée automatique.
- Sortie D4 :: Contact (NO) génération des impulsions pour la reconnaissance de l'angle. Utilisée essentiellement, pour assurer l'asservissement des périphériques optionnels pouvant être utilisés avec la presse. Cette fonction n'intervient pas dans la gestion de la sécurité de la presse.
- Sortie D5 :: Contact (NO) pour assurer le comptage du nombre de cycles. Cette fonction n'intervient pas dans la gestion de sécurité de la presse.
- Sortie D19 :: Contact (NO) sortie seuil de vitesse atteinte, pour le contrôle de rotation pendant le cycle.
- Sortie D20 :: Contact (NO) codeur en défaut.
- Entrée D27: :Calage 0° du codeur après un changement de course.
- Entrée D36: :Alimentation +24 VDC.
- Entrée D37: :Alimentation 0 V.

### La liaison avec l'automatisme (figure 4.).

Les sorties D0 - D1 - D2 - D3 - D19 - D20 et l'entrée D27 sont reliées sur l'automate programmable industriel de sécurité. Elles interviennent directement dans l'organisation du fonctionnement de la presse.

Les sorties D4 - D5 sont reliées sur un automate standard. Elles assurent le comptage du nombre de cycle et fournissent les informations nécessaires pour la gestion des périphériques.

Les entrées D36 - D37 sont reliées directement sur l'alimentation redressée-filtrée par intermédiaire d'une protection par fusible.

### Traitement des informations fournies par le codeur.

Le traitement est composé de quatre parties bien distinctes.

### 1°)Contrôle des signaux et la liaison électrique (figure 5.).

### 2°)Contrôle de cohérence entre les signaux.

Premier contrôle de cohérence entre les deux paires de signaux complémentaires D0-D1 et D2-D3 envoyés par le codeur. Le résultat positif de ce contrôle et un traitement supplémentaire génèrent les deux cames nécessaires pour la gestion de la presse : la came point mort haut et la came remontée automatique.

Deuxième contrôle de cohérence entre les signaux complémentaires qui ne peuvent avoir le même état logique en même temps avant commencer et pendant le déroulement du cycle.

En cas d'une défaillance électrique ou électronique du codeur, le blocage de l'état logique de ses sorties est incertain, donc elles peuvent se bloquer à niveau 1 ou à niveau 0. Ce contrôle permet de détecter une éventuelle défaillance d'origine électrique ou électronique du codeur.

### 3°)Contrôle de rotation et de rupture de liaison mécanique:

La sortie D19 est en état logique 0 quant la presse est à l'arrêt et passe en état logique 1 pendant le déroulement du cycle. On ne peut pas obtenir l'autorisation de démarrage du cycle, si l'état logique 0 n'est pas disponible. Au moment du démarrage du cycle, le changement d'état de cette sortie n'est pas immédiat, donc une temporisation couvre cette période. Pour maintenir l'autorisation de déroulement du cycle en cours, cette sortie doit rester à l'état logique 1.

### 4°)Contrôle de liaison électrique :

Pendant l'arrêt ou pendant le déroulement du cycle de la presse, entre les deux signaux complémentaires, un doit se trouver en état logique 0 et l'autre en état logique 1.

Une rupture de liaison électrique entre le codeur et l'automate provoque la disparition de l'état logique 1 et le traitement de l'information se traduira par un défaut de liaison électrique des cames.

Un court-circuit entre les conducteurs provoquera un passage en état logique 1 global, et un défaut de liaison électrique des cames.

Pendant l'arrêt de la presse, la sortie « seuil de vitesse » doit être en état logique 0, et pendant le déroulement du cycle en état logique 1.
Si pendant l'arrêt son état logique est à 1, on peut également déclarer un court-circuit dans le câble de liaison. Après le démarrage du cycle de la presse, pendant la temporisation, la sortie doit changer d'état logique. En cas d'absence de ce phénomène nous pouvons également déclarer une rupture de liaison électrique.

Pendant l'arrêt ou pendant le déroulement du cycle de la presse, la sortie défaut codeur, en fonctionnement normal, doit être en état logique 0. Le principe de fonctionnement de cette sortie nous ne permet pas de détecter une rupture ou un court-circuit dans le câble de liaison électrique, c'est pourquoi nous effectuons l'ensemble des contrôles précédents pour garantir les conditions complètes de fonctionnement de la presse.

Les états logiques sont contrôlés en permanence pour autoriser le démarrage et le déroulement du cycle de la presse.

### Gestion de la presse (figure 6.).

### Traitement des signaux complémentaires:

Par l'intermédiaire de l'association des deux paires de signaux complémentaires D0 - D1 et D2 - D3 envoyés par le codeur, nous avons défini les deux cames indispensables pour la gestion de la presse, la came point mort haut et la came remontée automatique. Les deux signaux complémentaires ne peuvent avoir le même état logique en même temps avant le commencement et pendant le déroulement du cycle. L'utilisation du bloc de système, de sécurité, SB74 intitulé : gestion des cames d'une presse (fourniture PILZ) nous permet de pousser plus loin le diagnostique de bon fonctionnement de la presse et de détecter des éventuels défauts. Ce bloc de système, en analysant ses entrées et en surveillant l'évolution des cames pendant le déroulement du cycle, peut nous informer sur 15 autres défauts de fonctionnement possible. L'origine de ses défauts peut venir d'une défaillance de liaison électrique ou être générée par le non-respect du diagramme des cames.

Le recalage du Point Mort Haut après changement de course n'est autorisé sur le codeur que sur une plage de +/- 30° autour du point médian Petite course-Grande course et Moyenne course, par l'adjonction d'un détecteur inductif de proximité.

Came comptage cycle (figure 4.).

### Traitement de la came de comptage:

La sortie D5 du codeur nous fournie un état logique 1 pendant la période de remontée automatique dans un cycle de la presse. La comptabilisation des pièces produites n'intervient pas dans la gestion de sécurité de la presse. Ce signal, pendant le fonctionnement de la presse, fourni l'information nécessaire pour le compteur journalier, totalisateur et décompteur de pièces.

### Gestion des périphériques (figure 4.).

### Traitement de la came d'impulsion:

Ce signal n'intervient pas dans la gestion de la sécurité de la presse.
En dépendance à la cadence de travail d'une presse (entre 30 cps/min et 200 cps/min) et la vitesse de rotation de l'arbre entraînant le codeur, la sortie D4 peut être programmée pour délivrer des impulsions pendant le déroulement du cycle. Le temps de scrutation de l'automate, pour vérifier l'état de ses entrées est à 10ms environ. Donc le changement de l'état de ce signal ne peut être inférieur à ce temps. Dans le traitement, on exploite le front montant et le front descendent des impulsions. Ainsi, actuellement, on peut obtenir une précision de 2° à une cadence de 30 cps/min. et une précision de 15° à une cadence de 200 cps/min. Cette précision est largement suffisante pour l'asservissement des périphériques pouvant être utilisés avec la presse.(tableau 1)

Cet ensemble permet d'atteindre le niveau IV de sécurité requis par la réglementation d'une manière simple à mettre en oeuvre.

Au de la de ce niveau de sécurité, le système, une fois installé, peut être complété, par simple programmation des autres contacts disponibles du codeur, pour la gestion des périphériques de presses, amenage, cisaille, contrôle de passage, éjection, soufflette, dérouleur-redresseur, lubrification du feuillard, transfert.

La programmation directe des fonctions du codeur se fait par ordinateur portable. Cette programmation consiste en la définition de la précision des cames et des nombres de points par tours, ainsi que le diagramme temporel de basculement des contacts.

## Revendications

1. Dispositif de fixation du codeur sur une presse

2. Structure et programmation des contacts du codeur

3. Principe d'asservissement des périphériques d'une presse : aménage, dérouleur, redresseur, cisaille, contrôle de passage, éjection, soufflette, transfert, lubrification du feuillard.

4. Dispositif de recalage de point mort haut
